# EUROPÄISCHE PATENTSCHRIFT

(11) **EP 3 704 304 B1**
(45) Veröffentlichungstag und Bekanntmachung des Hinweises auf die Patenterteilung: **27.08.2025**
(21) Anmeldenummer: 18803861.6
(22) Anmeldetag: 02.11.2018
(51) Int. Cl.: D21H 21/40, B41M 3/14

(54) **VERFAHREN ZUM HERSTELLEN EINES SICHERHEITSMERKMALS AUF EINEM SICHERHEITSPAPIER UND VERWENDUNG**
METHOD FOR PRODUCING A SECURITY FEATURE ON A SECURITY PAPER, AND USE THEREOF
PROCÉDÉ DE FABRICATION D'UN SIGNE DE SÉCURITÉ SUR UN PAPIER DE SÉCURITÉ ET UTILISATION ASSOCIÉE

(30) Priorität: 02.11.2017 DE 102017125618
(43) Veröffentlichungstag der Anmeldung: 09.09.2020
(73) Patentinhaber: Bundesdruckerei GmbH, 10969 Berlin (DE)
(72) Erfinder: FAULKNER, Duncan, 10623 Berlin (DE); LÖER, Thomas, 10961 Berlin (DE)
(74) Vertreter: Bittner, Thomas L.
(86) Internationale Anmeldenummer: PCT/DE2018/100889
(87) Internationale Veröffentlichungsnummer: WO 2019/086080

(56) Entgegenhaltungen:
- EP-A1- 0 490 825
- EP-A2- 0 659 935
- WO-A1-2005/052249
- WO-A1-2005/061794
- WO-A2-2004/028825
- WO-A2-2011/006897
- DE-A1- 19 860 093
- US-A1- 2009 188 638

## Beschreibung

Die Erfindung betrifft ein Verfahren zum Herstellen eines Sicherheitsmerkmals auf einem Sicherheitspapier und Verwendung.

### Hintergrund

Sicherheitspapier wird zum Herstellen von Banknoten verwendet, darüber hinaus jedoch auch für Pässe, Identitätskarten, Kreditkarten, Scheckformulare, Wertpapiere, Briefmarken oder dergleichen. Die Sicherheitspapiere für die verschiedenen Produkte unterscheiden sich zum Beispiel hinsichtlich der Anforderungen an die Widerstandsfähigkeit des Papiers. Sicherheitspapier kann individuell hergestellt werden, ist aber auch als vorproduzierte Handelsware in unterschiedlichen Ausprägungen erhältlich.

Sicherheitspapier stellt einen Schutz gegen Fälschung bereit. Hierzu wird das Sicherheitspapier nach der Papiererstellung regelmäßig mit Sicherheitsmerkmalen versehen.

Als Werkstoffe für die Herstellung von Sicherheitspapier werden beispielsweise Rohstoffzusammenstellungen verwendet, die Baumwolle oder gebleichten Zellstoff enthalten, wobei der Baumwollanteil 90% oder mehr betragen kann.

In dem Dokument WO 2011/006897 A2 wird eine Vorrichtung für die Auftragung einer Farbe auf einer entlang einer Laufrichtung an der Vorrichtung vorbei geführten Substratbahn beschrieben. Die Vorrichtung ist dadurch gekennzeichnet, dass sie einen in Laufrichtung konvex ausgebildeten und senkrecht zur Laufrichtung gerade ausgebildeten Flächenbereich aufweist, welcher in Kontakt mit der Substratbahn gebracht werden kann, und dass im konvex ausgebildeten Flächenbereich eine, vorzugsweise wenigstens zwei separat mit Farbe ansteuerbare, in einer Richtung senkrecht zur Laufrichtung versetzte Durchtrittsöffnungen für die Farbe vorgesehen sind, durch welche die Farbe direkt auf die Substratbahn aufgebracht wird, wobei die Auftragsmenge der Farbe abhängig ist vom Anstellwinkel zwischen der Ebene der Substratbahn und der Normalen zu einer Tangentialebene am Flächenbereich an der Stelle der jeweiligen Durchtrittsöffnung.

Das Dokument EP 0 659 935 A2 offenbart ein Verfahren zur Ausstattung von Wertpapieren mit Echtheitsmerkmalen, bei dem ein homogenes Gemisch aus einem in Pulverform vorliegenden Merkmalsstoff und einem Gas in definierter Konzentration hergestellt wird. Dieses Gemisch wird aus wenigstens einer, in einem vorgegebenen Abstand zur Papierbahn angeordneten Düse mit hoher Geschwindigkeit ausgestoßen und auf die laufende Papierbahn übertragen.

Das Dokument DE 198 60 093 A1 betrifft ein Wertdokument mit einer ersten maschinell prüfbaren physikalischen oder chemischen Eigenschaft und mit einer zweiten maschinell prüfbaren physikalischen oder chemischen Eigenschaft, wobei sich die erste und zweite prüfbare Eigenschaft voneinander getrennt maschinell prüfen lassen, das Wertdokument die erste prüfbare Eigenschaft bei einer ersten Temperatur verliert, und das Wertdokument die zweite prüfbare Eigenschaft bei einer zweiten Temperatur verliert, die von der ersten Temperatur verschieden ist.

In dem Dokument WO 2005/061794 A1 ist ein Sicherheitspapier zur Herstellung von Wertdokumenten mit einem flächigen Substrat beschreiben, das zumindest teilweise mit einer Beschichtung versehen ist, wobei die Beschichtung pyrogenes Titandioxid und mindestens ein Bindemittel enthält.

### Zusammenfassung

Aufgabe der Erfindung ist es, ein Verfahren zum Herstellen eines Sicherheitsmerkmals auf einem Sicherheitspapier anzugeben, welches auf einfache und effiziente Art und Weise die Ausbildung des Sicherheitsmerkmals in verschiedenen Ausgestaltungen ermöglicht.

Zur Lösung der Aufgabe ist ein Verfahren zum Herstellen eines Sicherheitsmerkmals auf einem Sicherheitspapier nach dem unabhängigen Anspruch 1 geschaffen. Weiterhin ist die Verwendung des hergestellten Sicherheitspapiers vorgesehen. Weitere Ausgestaltungen sind Gegenstand von abhängigen Unteransprüchen.

Nach einem Aspekt ist ein Verfahren zum Herstellen eines Sicherheitsmerkmals auf einem Sicherheitspapier geschaffen, bei dem ein Sicherheitspapier mittels eines Papierherstellungsprozesses erzeugt wird und hierbei auf dem Sicherheitspapier ein farbliches Sicherheitsmerkmal ausgebildet wird. Zum Ausbilden des farblichen Sicherheitsmerkmals während des Papierherstellungsprozesses in einer Papiermaschine wird auf ein gepresstes und vorgetrocknetes noch nicht abschließend getrocknetes Zwischenprodukt des Sicherheitspapiers zumindest lokal ein Farbstoff mittels eines Farbauftragsverfahrens aufgebracht, während eine das Zwischenprodukt bildende, geschöpfte Papiermasse auf einer Trocknungseinrichtung angeordnet ist. Das Zwischenprodukt wird danach weiter getrocknet, um das Sicherheitspapier herzustellen.

Nach einem weiteren Aspekt ist die Verwendung des hergestellten Sicherheitspapiers mit Sicherheitsmerkmal zum Herstellen eines Sicherheitsdokuments vorgesehen, derart, dass mit dem Sicherheitsmerkmal des Sicherheitspapiers ein Sicherheitsmerkmal des Sicherheitsdokuments gebildet wird.

Der vorgeschlagenen Technologie entsprechend erfolgt das Ausbilden des farblichen Sicherheitsmerkmals im Rahmen der Herstellung des Sicherheitspapiers, wodurch Sicherheitspapier herstellbar ist, welches bereits das farbliche Sicherheitsmerkmal aufweist. Das so erzeugte Sicherheitspapier kann dann zum Herstellen eines Sicherheitsdokuments verwendet werden, bei dem das während der Papierherstellung erzeugte farbliche Sicherheitsmerkmal ein Dokumentensicherheitsmerkmal bildet. Wahlweise kann das hergestellte Sicherheitspapier dann mit weiteren Sicherheitsmerkmalen ausgestattet werden, wie diese in verschiedenen Ausführungsformen als solche bekannt sind.

Das Auftragen des Farbstoffs zum Herstellen des farblichen Sicherheitsmerkmals erfolgt im Verlauf des Papierherstellungsprozesses eingebettet in den Trocknungsprozess, bevor die Papierfasern in der Papiermaschine abschließend getrocknet sind und das Papier entnommen wird, insbesondere aufgerollt werden kann. Üblicherweise wird aus den Papierfasern in der Papiermaschine eine endlose Papierbahn gebildet. Bevor die endlose Papierbahn abschließend getrocknet ist, erfolgt der lokale Farbauftrag.

Auf dieses Weise wird Sicherheitspapier hergestellt und für die anschließende Verwendung bereitgestellt, welches bereits über das individuell gestaltbare farbliche Sicherheitsmerkmal verfügt.

Der Farbstoff kann mittels eines kontaktfreien Farbauftragsverfahrens aufgebracht werden. Bei den kontaktfreien Farbauftragsverfahren findet kein Kontakt zwischen der Vorrichtung zum Farbauftrag und dem noch nicht abschließend getrockneten Zwischenprodukt für das Sicherheitspapier statt.

Der Farbstoff kann bei dem kontaktfreien Farbauftragsverfahren aufgesprüht werden. Beispielsweise kann das Inkjet-Druckverfahren zum Einsatz kommen. Hierbei kann zum Beispiel ein schmale Linien ausbildender Farbstrahl genutzt werden. Alternativ oder ergänzend kann auch ein flächiges oder teilflächiges Aufsprühen mit einem breiten Farbstrahl vorgesehen sein.

Der Farbstoff kann nach dem Auftragen auf dem Zwischenprodukt zumindest teilweise verlaufen. Aufgrund der Nässe oder der Feuchtigkeit des Zwischenprodukts kommt es bei diesem Ausführungsbeispiel zum teilweisen Verlaufen des aufgebrachten Farbstoffs, was zielgerichtet zur individuellen Ausbildung des farblichen Sicherheitsmerkmals nutzbar ist, indem für unterschiedliche Sicherheitsmerkmale ein unterschiedliches Verlaufen im Herstellungsprozess genutzt wird, beispielsweise dadurch, dass der Nässe- oder Feuchtigkeitsgrad des Zwischenprodukts, auf welches der Farbstoff aufgetragen wird, unterschiedlich gewählt wird.

Der Farbstoff wird aufgebracht, während eine das Zwischenprodukt bildende, geschöpfte Papiermasse auf einer Trocknungseinrichtung angeordnet ist. Die Papiermasse kann hierbei auf einer Siebeinrichtung angeordnet sein, die das Auslaufen oder Austragen von Feuchtigkeit aus der geschöpften Papiermasse unterstützt. Die Trocknungseinrichtung kann Bestandteil einer Papiermaschine sein, die aus mehreren Sektionen für unterschiedliche Prozessteilschritte besteht. Zum Beispiel können ein oder mehrere der folgenden Sektionen vorgesehen sein: Stoffauflauf, Sieb-/ Former-Partie, Pressen-Partie, Vortrocken-Partie, Leinenpresse, Nachtrocken-Partie und Aufrollung. Unterschiedliche Typen von Papiermaschinen können zum Einsatz kommen, zum Beispiel Langsieb-, Rundsieb- oder Schrägsiebmaschinen, die sich nach der Art des Blattbildungssystems unterscheiden.

Der Farbstoff kann ein- oder beidseitig auf das Zwischenprodukt aufgebracht werden, wodurch ein- oder beidseitig ein farbliches Sicherheitsmerkmal ausbildbar ist. Der Farbstoff kann hierbei ein- oder beidseitig in lokalen Bereichen aufgebracht werden, also die Oberfläche des Zwischenprodukt auf der einen und / oder der anderen Seite nicht vollständig erfassend.

Der Farbstoff wird auf ein vorgetrocknetes Zwischenprodukt aufgebracht. Das Aufbringen des Farbstoffs erfolgt, nachdem ein vorgetrocknetes Zwischenprodukt vorliegt. Dies erfolgt in der Papiermaschine, nachdem die Fasermasse gepresst und vorgetrocknet wurde, also noch einen Feuchtigkeitsgehalt aufweist. Im Falle des Aufbringens des Farbstoffs auf das vorgetrocknete Zwischenprodukt kann vermieden werden, dass der Farbstoff vollständig in die Papiermasse eindringt. Volumenbereichen der Papiermasse können von dem Farbstoff freibleiben. Zum Beispiel kann die Papiermasse auf einer Seite mittels einer Trocknungseinrichtung, beispielweise einem Gebläse getrocknet werden, und der Farbstoff kann auf einer gegenüberliegenden noch nicht getrockneten Seite aufgebracht werden, wodurch eine nur lokale oder beschränkte Verteilung des Farbstoffs erreicht werden kann. Das Aufbringen des Farbstoffs auf das vorgetrocknete Zwischenprodukt kann insbesondere ein steuerbares Aufbringen auf lediglich einer Seite des Zwischenprodukts ermöglichen und / oder sicherstellen. Mittels eines Grads der Vortrocknung kann der Feuchtigkeitsgrad des Zwischenprodukts eingestellt werden. Dies kann es insbesondere ermöglichen, den Grad des Verlaufens des aufgebrachten Farbstoffs zu steuern. Hiermit kann auch die individuelle Ausbildung des farblichen Sicherheitsmerkmals gesteuert werden.

Das vorgetrocknete Zwischenprodukt kann in einem Umfang von wenigstens 50 Volumenprozente des Gesamtvolumens der Papiermasse vorgetrocknet sein, also wenigstens hälftig.

Der Farbstoff kann auf ein vorgetrocknetes Zwischenprodukt aufgebracht werden, ein- oder beidseitig, welches auf den gegenüberliegenden Flachseiten der Papiermasse vorgetrocknet ist, aber nicht in einem mittleren Bereich zwischen den getrockneten Flachseiten.

Der Farbstoff kann auf einen getrockneten Abschnitt des vorgetrocknetes Zwischenprodukts aufgebracht werden. Ein nicht vorgetrockneter Abschnitt des vorgetrocknetes Zwischenprodukts kann von dem Farbstoff freibleiben. Auch eine umgekehrte Ausführung kann vorgesehen sein, bei der der Farbstoff gerade auf den nicht vorgetrockneten Abschnitt des vorgetrocknetes Zwischenprodukts aufgebracht wird, wohingegen der getrocknete Abschnitt von dem Farbstoff freibleibt.

Der Farbstoff kann aufgebracht werden, während das Zwischenprodukt getrocknet wird. Bei dieser Ausführungsform wird das zumindest lokale Aufbringen des Farbstoffs mittels des Farbauftragsverfahrens wenigstens teilweise ausgeführt, während das Zwischenprodukt zeitgleich (weiter) getrocknet wird.

Der Farbstoff kann auf das Zwischenprodukt zumindest eine Seite ganzflächig bedeckend aufgetragen werden.

Das farbliche Sicherheitsmerkmal kann auf dem Zwischenprodukt als Farbmuster aufgetragen werden. Das Farbmuster kann lokal ausgebildete Streifen, Punkte, Kreise, Dreiecke oder dergleichen aufweisen. Auch Kombinationen der verschiedenen geometrischen Grundformen sind möglich.

Das Sicherheitspapier mit dem farblichen Sicherheitsmerkmal kann für verschiedene Sicherheitsdokumente verwendet werden, beispielsweise Banknoten, Pässe, Identitätskarten, Kreditkarten, Scheckformulare, Wertpapiere, Briefmarken oder dergleichen.

### Beschreibung von Ausführungsbeispielen

Im Folgenden werden weitere Ausführungsbeispiele unter Bezugnahme auf Figuren einer Zeichnung näher erläutert. Hierbei zeigen:
- Fig. 1: eine schematische Darstellung für einen Teilprozess der Herstellung eines Sicherheitspapiers und
- Fig. 2: eine schematische Darstellungen von Abschnitten eines Sicherheitspapiers mit einem farblichen Sicherheitsmerkmal.

Fig. 1 zeigt eine schematische Darstellung in Verbindung mit dem Herstellen eines Sicherheitspapiers 1, welches in einer Papiermaschine 2 verschiedene Sektionen oder Stationen 3.1, ..., 3.n durchläuft. In der Papiermaschine 2 wird aus Papierfasern eine Papierbahn gebildet. Die Sektionen 3.1, ..., 3.n umfassen beispielsweise die folgenden Sektionen: Stoffauflauf, Sieb-/ Former-Partie, Pressen-Partie, Vortrocken-Partie, Leinenpresse, Nachtrocken-Partie und Aufrollung. Herstellungsverfahren für Sicherheitspapier sind als solche in verschiedenen Ausführungen bekannt.

Mithilfe einer Farbauftragseinrichtung 4 wird ein Zwischenprodukt 5 zumindest lokal mit einem farblichen Sicherheitsmerkmal versehen, indem der Farbstoff kontaktlos aufgebracht wird. Anschließend wird das Zwischenprodukt 5 (weiter) getrocknet.

Fig. 2 zeigt verschiedene Ausführungsformen des Sicherheitspapiers mit farblichen Sicherheitsmerkmalen 6. Alternativ zu der in Fig. 2 dargestellten Ausgestaltung kann vorgesehen sein, das Sicherheitspapier beim Herstellen einseitig ganzflächig mit einem Farbauftrag zu versehen. In den verschiedenen Ausführungsformen kann der aufgebrachte Farbstoff auf Grund des Feuchtigkeits- oder Nässegehalts des Zwischenprodukts 5 im Sicherheitspapier 1an Rändern 7 verlaufen.

Die in der vorstehenden Beschreibung, den Ansprüchen sowie der Zeichnung offenbarten Merkmale können sowohl einzeln als auch in beliebiger Kombination für die Verwirklichung der verschiedenen Ausführungen von Bedeutung sein.

### Bezugszeichenliste

- 1: Sicherheitspapier
- 2: Papiermaschine
- 3.1, ..., 3.n: Stationen der Papiermaschine
- 4: Farbauftragseinrichtung
- 5: Zwischenprodukt
- 6: farbliches Sicherheitsmerkmal
- 7: Ränder

## Patentansprüche

1. Verfahren zum Herstellen eines Sicherheitsmerkmals auf einem Sicherheitspapier, bei dem
- ein Sicherheitspapier (1) mittels eines Papierherstellungsprozesses erzeugt wird und
- hierbei auf dem Sicherheitspapier (1) ein farbliches Sicherheitsmerkmal (6) ausgebildet wird,
wobei zum Ausbilden des farblichen Sicherheitsmerkmals (6) während des Papierherstellungsprozesses in einer Papiermaschine auf ein gepresstes und vorgetrocknetes, noch nicht abschließend getrocknetes Zwischenprodukt (5) des Sicherheitspapiers zumindest lokal ein Farbstoff mittels eines Farbauftragsverfahrens aufgebracht wird, während eine das Zwischenprodukt (5) bildende, geschöpfte Papiermasse auf einer Trocknungseinrichtung angeordnet ist, und das Zwischenprodukt (5) danach weiter getrocknet wird.

2. Verfahren nach Anspruch 1, **dadurch gekennzeichnet, dass** der Farbstoff mittels eines kontaktfreien Farbauftragsverfahrens aufgebracht wird.

3. Verfahren nach Anspruch 2, **dadurch gekennzeichnet, dass** der Farbstoff bei dem kontaktfreien Farbauftragsverfahren aufgesprüht wird.

4. Verfahren nach mindestens einem der vorangehenden Ansprüche, **dadurch gekennzeichnet, dass** der Farbstoff nach dem Auftragen auf dem Zwischenprodukt (5) zumindest teilweise verläuft.

5. Verfahren nach mindestens einem der vorangehenden Ansprüche, **dadurch gekennzeichnet, dass** der Farbstoff ein- oder beidseitig auf das Zwischenprodukt (5) aufgebracht wird.

6. Verfahren nach mindestens einem der vorangehenden Ansprüche, dadurch **ge**- **kennzeichnet**, dass der Farbstoff auf einen getrockneten Abschnitt des vorgetrockneten Zwischenprodukts (5) aufgebracht wird und ein nicht vorgetrockneter Abschnitt des vorgetrockneten Zwischenprodukts (5) von dem Farbstoff freibleibt.

7. Verfahren nach mindestens einem der vorangehenden Ansprüche, **dadurch gekennzeichnet, dass** der Farbstoff aufgebracht wird, während das Zwischenprodukt (5) getrocknet wird.

8. Verfahren nach mindestens einem der vorangehenden Ansprüche, **dadurch gekennzeichnet, dass** der Farbstoff auf das Zwischenprodukt (5) zumindest eine Seite ganzflächig bedeckend aufgetragen wird.

9. Verfahren nach mindestens einem der vorangehenden Ansprüche, **dadurch gekennzeichnet, dass** das farbliche Sicherheitsmerkmal (6) auf dem Zwischenprodukt (5) als Farbmuster aufgetragen wird.

10. Verwenden eines nach mindestens einem der vorangehenden Ansprüche hergestellten Sicherheitspapiers mit Sicherheitsmerkmal zum Herstellen eines Sicherheitsdokuments, derart, dass mit dem Sicherheitsmerkmal (6) des Sicherheitspapiers (1) ein Sicherheitsmerkmal des Sicherheitsdokuments gebildet wird.

## Claims

1. A method for producing a security feature on security paper, in which
- a security paper (1) is produced by means of a papermaking process and
- during this process, a coloured security feature (6) is formed on the security paper (1),
wherein, in order to form the coloured security feature (6), during the papermaking process in a paper machine, a dye is applied at least locally to a pressed and pre-dried, but not yet finally dried, intermediate product (5) of the security paper by means of a dye application method, while a formed paper pulp providing the intermediate product (5) is arranged on a drying device and the intermediate product (5) is subsequently further dried.

2. The method according to claim 1, **characterized in that** the dye is applied by means of a contactless dye application method.

3. The method according to claim 2, **characterized in that** the dye is sprayed on during the contactless dye application method.

4. The method according to at least one of the preceding claims, **characterized in that** the dye at least partially spreads after being applied to the intermediate product (5).

5. The method according to at least one of the preceding claims, **characterized in that** the dye is applied to one or both sides of the intermediate product (5).

6. The method according to any one of the preceding claims, **characterized in that** the dye is applied to a dried section of the pre-dried intermediate product (5) and an non-pre-dried section of the pre-dried intermediate product (5) remains free of dye.

7. The method according to any one of the preceding claims, **characterized in that** the dye is applied while the intermediate product (5) is being dried.

8. The method according to at least one of the preceding claims, **characterized in that** the dye is applied to at least one side of the intermediate product (5) covering its entire surface.

9. The method according to at least one of the preceding claims, **characterized in that** the coloured security feature (6) is applied to the intermediate product (5) in the form of a colour pattern.

10. Use of a security paper with a security feature produced according to at least one of the preceding claims for producing a security document, in such a manner that the security feature (6) of the security paper (1) forms a security feature of the security document.

## Revendications

1. Procédé de fabrication d'un signe de sécurité sur un papier de sécurité, dans lequel
- un papier de sécurité (1) est fabriqué au moyen d'un processus de fabrication de papier,
- dans ce cadre un signe de sécurité coloré (6) est réalisé sur le papier de sécurité (1),
dans lequel pour réaliser la signe de sécurité coloré (6) pendant le processus de fabrication de papier, un colorant est appliqué au moins localement au moyen d'un procédé d'application de couleur dans une machine à papier sur un produit intermédiaire (5) du papier de sécurité pressé et pré-séché, pas encore complètement séché, tandis qu'une pâte à papier artisanale, formant le produit intermédiaire (5) est ensuite disposée sur un dispositif de séchage et le produit intermédiaire (5) est ensuite davantage séché.

2. Procédé selon la revendication 1, **caractérisé en ce que** le colorant est appliqué au moyen d'un procédé d'application de couleur sans contact.

3. Procédé selon la revendication 2, **caractérisé en ce que** le colorant est pulvérisé lors du procédé d'application de couleur sans contact.

4. Procédé selon au moins une des revendications précédentes, **caractérisé en ce que** le colorant coule au moins partiellement après l'application sur le produit intermédiaire (5).

5. Procédé selon au moins une des revendications précédentes, **caractérisé en ce que** le colorant est appliqué sur un côté ou des deux côtés sur le produit intermédiaire (5).

6. Procédé selon au moins une des revendications précédentes, **caractérisé en ce que** le colorant est appliqué sur une section séchée du produit intermédiaire (5) pré-séché et une section non-pré-séchée du produit intermédiaire (5) pré-séché reste libre.

7. Procédé selon au moins une des revendications précédentes, **caractérisé en ce que** le colorant est appliqué, pendant que le produit intermédiaire (5) est séché.

8. Procédé selon au moins une des revendications précédentes, **caractérisé en ce que** le colorant est appliqué sur le produit intermédiaire (5) en recouvrant la totalité de la surface d'au moins un côté.

9. Procédé selon au moins une des revendications précédentes, **caractérisé en ce que** le signe de sécurité coloré (6) est appliqué sur le produit intermédiaire (5) en tant que motif coloré.

10. Utilisation d'un papier de sécurité fabriqué selon au moins une des revendications précédentes comportant un signe de sécurité pour fabriquer un document de sécurité, de telle sorte que un signe de sécurité du document de sécurité soit formé avec le signe de sécurité (6) du papier de sécurité (1).
